# EUROPÄISCHE PATENTSCHRIFT

(11) **EP 0 471 194 B1**
(45) Veröffentlichungstag und Bekanntmachung des Hinweises auf die Patenterteilung: **28.12.1994**
(21) Anmeldenummer: 91111826.3
(22) Anmeldetag: 16.07.1991
(51) Int. Cl.: D21F 1/02, D21F 1/06

(54) **Verfahren zur Regelung der Strömung in einem Stoffauflauf**
Process for controlling the flow in a headbox
Procédé de contrôle du courant dans une caisse de tête

(30) Priorität: 14.08.1990 DE 4025675
(43) Veröffentlichungstag der Anmeldung: 19.02.1992
(73) Patentinhaber: Voith Sulzer Papiermaschinen GmbH, 89509 Heidenheim (DE)
(72) Erfinder: Bubik, Alfred, Dr., W-7980 Ravensburg (DE); Reiche, Matthias, W-7987 Weingarten (DE); Weisshuhn, Elmer, Dr., W-7981 Vogt (DE)
(74) Vertreter: Finsterwald, Manfred, Dipl.-Ing., Dipl.-Wirtsch.-Ing.

(56) Entgegenhaltungen:
- EP-A- 0 232 604
- WO-A-86/01844
- DE-A- 3 538 466
- GB-A- 1 148 674

## Beschreibung

Die Erfindung bezieht sich auf einen Stoffauflauf für eine Papiermaschine gemäß dem Oberbegriff des Anspruches 1.

Derartige Stoffaufläufe werden verwendet, um bei einer Papiermaschine einen breiten dünnen Suspensionsstrahl zu erzeugen, der auf mindestens ein in Strahlflußrichtung bewegtes Sieb auftrifft, dort eine im wesentlichen gleichmäßige Suspensionsschicht erzeugt, die im folgenden sehr stark entwässert wird. Bei modernen Papiermaschinen wird normalerweise ein beträchtlicher Aufwand getrieben, um eine gleichmäßige Verteilung der Faserschicht auf dem Sieb zu erzielen. Die physikalischen Größen, deren Konstanthaltung angestrebt wird, sind z.B. das Flächengewicht der sich bildenden Papier- oder Kartonbahn, die Faserzusammensetzung, der Anteil an Nicht-Faserstoff, um nur diese zu nennen. In vielen Fällen muß aber zusätzlich darauf geachtet werden, daß die Orientierung der Fasern, d.h. ihre Lage im sich bildenden Faservlies bestimmte Anforderungen erfüllt, insbesondere stochastische Gleichmäßigkeit über die gesamte Breite der Bahn.

Gerade was die Gleichmäßigkeit der Faserorientierung anbetrifft, gibt es nach dem Stand der Technik nicht immer befriedigende und oft auch sehr aufwendige Lösungen (siehe WO-A-8601844). Zu Problemen führt insbesondere die Tatsache, daß im Bereich der Wandungen des Düsenraumes unvermeidlicherweise Reibeinflüsse das Strömungsprofil der Stoffsuspension verändern können, während sich in genügender Entfernung von den Wandungen im Düsenraum diese Reibeinflüsse nicht mehr auswirken. Selbst wenn es nun gelingt, durch entsprechende Maßnahmen beispielsweise an der Düsenblende ein über die Breite gleichmäßiges Flächengewicht des später gebildeten Papiers zu erzielen, so kann dennoch infolge einer ungünstigen Faserorientierung im Randbereich ein Oualitätsverlust eintreten.

Ein bekannter Vorschlag, um derartige Abweichungen zu verhindern, ist z.B. aus der deutschen Patentschrift DE-PS 35 14 554 bekannt. Dort wird vorgeschlagen, mit Hilfe einer zwar wirksamen, aber aufwendigen Kombination verschiedener Maßnahmen die Strömungsrichtung an den verschiedenen Stellen des Düsenraumes in der gewünschten Weise einzustellen.

Ein anderer Vorschlag geht dahin, durch seitlich an den Düsenraumbegrenzungen vorhandenen Öffnungen Faserstoffsuspension zuzuführen. Solche Faserstoffsuspension ließe sich beispielsweise aus dem Verteiler, welcher in Strömungsrichtung vor dem Turbulenzerzeuger sitzt, abziehen, wobei normalerweise ein Überdruck des aus dem Verteiler stammenden Stoffstromes gegenüber dem im Düsenraum vorhandenen gegeben ist. Jedoch ist auch dieses Verfahren sehr schwer handhabbar, da bei einem derartigen Vorgehen nur geringe Druckdifferenz und nur geringe Stoffströme vorhanden sind, was zu Verstopfungen dieser Leitungen und zu einem schwer zu lösenden Regelungsproblem führen kann.

Es ist nun Aufgabe der Erfindung, den Stand der Technik dadurch zu verbessern, daß durch eine einfache Maßnahme eine gut handhabbare Regelmöglichkeit gegeben ist, um trotz an sich schädlicher Einflüsse der Grenzschichten an den Seitenwänden des Düsenraumes das Strömungsprofil am Austritt aus dem Düsenraum, also im Bereich des Düsenspaltes in der gewünschten Weise einzustellen.

Dieses Ziel wird durch die Maßnahmen im Kennzeichen des Anspruchs 1 in voller Weise erfüllt.

Die Maßnahmen gestatten insbesondere, im Randbereich mit Strömungsüberschuß zu fahren, also an den Öffnungen für den Abzug der Stoffsuspension aus dem Randbereich des Düsenraumes genügend Stoff und genügend Druckdifferenz zur Verfügung zu haben, um auf diese Weise ein gutes Regelverhalten erzielen zu können. Besondere Beachtung muß dabei auf den Umstand gelegt werden, daß eine zuverlässige Mengenregelung von faserstoffhaltiger Flüssigkeit gewährleistet ist. Gerade diesem Ziel kommt ein genügend großer Mengenstrom, der zu regeln ist, sehr entgegen.

Dem Hauptanspruch folgende Unteransprüche zeigen insbesondere vorteilhafte Ausführungen der Erfindung.

Die Erfindung wird dargestellt in Zeichnungen, wobei zeigen
- Fig. 1: schematische Darstellung einer Ausführungsform des Erfindungsgegenstandes
- Fig. 2: schematische Darstellung der Strömungsgeschwindigkeiten
- Fig. 3: Seitenansicht des schematisch dargestellten Erfindungsgegenstandes
- Fig. 4 und 4a: einen erfindungsgemäß ausgeführten Stufendiffusor-Turbulenzerzeuger in zwei Teilansichten
- Fig. 5 , 6, 7: je einen anderen erfindungsgemäß ausgeführten Stufendiffusor-Turbulenzerzeuger.

In Fig. 1 ist ein erfindungsgemäßer Stoffauflauf dargestellt mit einer Zuführleitung 1 für die Stoffsuspension, einer Verteileinrichtung 2 zur Verteilung der Suspension über die ganze Breite; ihr folgt ein Turbulenzerzeuger 8, hier mit Stufendiffusoren 11, 11', aus denen die Suspension in den Düsenraum 3 eintreten kann. Da die in die Verteileinrichtung 2 eingeführte Stoffmenge oft großer als benötigt gewählt wird, ist eine Überlaufleitung 9 vorgesehen, die eine Stoffmenge abfließen läßt. Die zur Blattbildung verwendbare Stoffmenge tritt aus dem Düsenraum 3 durch den Austrittsspalt 4 als Breitstrahl aus und trifft auf mindestens 1 Papiermaschinen-Sieb 10, das sich etwa parallel zum Strahl bewegt (Pfeile in Fig. 1). An den beiden Seitenwänden 12 des Düsenraumes 3 sind jeweils Abzugsöffnungen 6 vorhanden, aus denen eine genau bestimmte Stoffmenge entnommen und z.B. zum Siebwasserschiff geführt wird, so daß sie nicht in den Breitstrahl bzw. auf das Papiermaschinen-Sieb 10 gelangen kann. Wie am rechten Rand der Fig. 1 angedeutet, ist auch eine Mehrzahl von Abzugsöffnungen an den Seiten denkbar.Ferner ist erkennbar, daß in diesem Beispiel die Stufendiffusoren 11' am Rand des Turbulenzerzeugers zumindest teilweise in den einzelnen Kammern einen größeren Strömungsquerschnitt haben als jeweils weiter innen liegende 11.

Fig. 2 zeigt, ebenfalls schematisch, die Geschwindigkeitsverhältnisse, über die Breite gesehen. So hat das Geschwindigkeitsprofil 5 im mittleren Bereich einen geraden Verlauf, und zu den Rändern hin steigen die Geschwindigkeiten jedoch an. Dieser Anstieg ist so gewählt, daß er nicht nur die Verluste durch Wandreibung, die einen Geschwindigkeitsabfall verursachen, kompensiert, sondern, daß die Geschwindigkeit dennoch höher als in dem mittleren Bereich ist. Infolge des zusätzlich abgeführten Stoffstromes durch die seitlichen Abzugsöffnungen 6 wird die Geschwindigkeit über die ganze Breite des Stoffauflaufes vergleichmäßigt, wie das Geschwindigkeitsprofil 7 unmittelbar hinter (in Strömungsrichtung gesehen) dem Austrittsspalt 4 zeigt. Durch diese Maßnahme ist das Geschwindigkeitsprofil sehr wirksam auszuregeln, und es kann ein Blatt mit idealer, gewünschter Faserorientierung gebildet werden.

In Fig. 3 wird der Erfindungsgegenstand von der Seite gezeigt, wobei zwei mögliche Ausführungen der Abzugsöffnungen 6 erkennbar sind, und zwar mit rundem oder spaltförmigem Querschnitt. Die zugehörigen Leitungen sind nicht dargestellt.

In Fig. 4 ist ein Teil eines Stufendiffusor-Turbulenzerzeugers in Blickrichtung gegen die Strömung gezeigt, der bereichsweise unterschiedliche Strömungsquerschnitte (Lochdurchmesser) aufweist, was zu örtlich unterschiedlichem Druckverlust bei der durchfließenden Flüssigkeit führt. Wenn - wie dargestellt - der Eintrittsdurchmesser größer ist, ergibt sich neben dem geringen Druckverlust durch größeren Strömungsquerschnitt auch ein geringerer Verlust wegen des kleineren Stufensprungs am Übergang zwischen Eintrittskanal und dem folgenden Kanal. Fig. 4a zeigt die Ansicht von oben.

Fig. 5 zeigt den Wegfall eines Stufensprungs im äußersten Bereich bei gleichzeitig kleinerem Stufendiffusorelement.

Es ist ohne weiteres vorstellbar, die Merkmale der Erfindung auch bei einem Mehrschicht- bzw. Mehrlagenstoffauflauf mit mehreren voneinander abgeteilten Düsenräumen zu verwenden, um dort die gestellten Aufgaben zu lösen. Dabei kann es sinnvoll sein, die Maßnahmen der Erfindung an allen Düsenräumen zu realisieren oder bei entsprechend anderen Oualitätsanforderungen nur bei einem Teil der Düsenräume.

Es ist vorteilhaft, den erfindungsgemäßen Stoffauflauf in einem Regelkreis zu verwenden, der geeignet ist, neben den an sich bekannten Stelleingriffen an den Stellgrössen des Stoffauflaufes auch die Möglichkeiten, die sich aus der Erfindung ergeben, in das Regelkonzept einzubinden. Dazu kann - wie im Anspruch 10 beschrieben - eine Messung der Faserorientierung an mehreren Stellen quer zur Bahn erfolgen und daraus das Stellsignal für die durch die Abzugsleitungen (6) fließenden Mengen am Rande des Düsenraumes (Fig. 1) gebildet werden. Die Messung der Faserorientierung kann beispielsweise mit optischen Methoden erfolgen, da sich die Qualität der Faserorientierung in der Durchsicht sehr gut erkennen läßt. Die Auswertung eines solchen optischen Signals im Vergleich zu den Messungen an anderen Stellen der Bahn bzw. zu den Sollwerten kann dann einen Regelvorgang auslösen.

Selbstverständlich sind auch andere Meßverfahren denkbar, etwa auf Ultraschallbasis oder die Messung der Strahlgeschwindigkeit selbst an verschiedenen Stellen, welche zu einem Istgeschwindigkeitsprofil kombinierbar und mit einem Sollgeschwindigkeitsprofil vergleichbar ist. Derartige Überlegungen sind den Experten für Regeltechnik so geläufig, daß hier auf eine zeichnerische Darstellung verzichtet werden kann.

## Patentansprüche

1. Verfahren zur Regelung der Strömung in einem Stoffauflauf für eine Papiermaschine, wobei der Stoffauflauf mit einer an eine Zuführleitung (1) für eine Stoffsuspension angeschlossenen Verteileinrichtung (2), einem Turbulenzerzeuger (8) und einem Düsenraum (3) versehen ist, welcher zu einem über eine vorbestimmte Arbeitsbreite sich erstreckenden, zum Papiermaschinen-Sieb (10) weisenden Austrittsspalt (4) führt, aus dem infolge des während des Betriebes im Düsenraum herrschenden Druckes ein breiter Stoffsuspensionsstrahl austritt,
**dadurch gekennzeichnet**,
daß am Eintritt in den Düsenraum (3) die Geschwindigkeit der Stoffsuspension in den Randbereichen höher ist als in den dazwischenliegenden Bereichen (Geschwindigkeitsprofil 5) und daß an den seitlichen Rändern des Düsenraumes (3) ein Teil der im Düsenraum - insbesondere in Randnähe - vorhandenen Suspension abgeführt wird, und zwar in der Weise, daß sich am Austritt aus dem Düsenraum, also im Randbereich des Austrittspaltes (4) ein gleichmäßiges Strömungsprofil (7) ausbildet.

2. Stoffauflauf zur Durchführung des Verfahrens nach Anspruch 1, **dadurch gekennzeichnet**, daß sich zwischen der Verteileinrichtung (2) und vor dem Düsenraum (3) ein hydraulischer mit Strömungsöffnungen versehener Turbulenzerzeuger (8) befindet, und daß zur Erzeugung der im seitlichen Düsenrandbereich schnelleren Strömung die Strömungsquerschnitte des hydraulischen Turbulenzerzeugers im Randbereich einen geringeren Druckverlust bewirken.

3. Stoffauflauf nach Anspruch 2, **dadurch gekennzeichnet**, daß zur Erzeugung der im seitlichen Düsenrandbereich schnelleren Strömung die flächenbezogene Anzahl der einzelnen Strömungsöffnungen des Turbulenzerzeugers (8) im Randbereich größer gewählt ist als im mittleren Bereich des Turbulenzerzeugers.

4. Stoffauflauf nach Anspruch 2 oder 3, **dadurch gekennzeichnet**, daß der hydraulische Turbulenzerzeuger (8) ein Stufendiffusor-Turbulenzerzeuger ist.

5. Stoffauflauf nach Anspruch 4, dadurch gekennzeichnet, daß die im Randbereich des Turbulenzerzeugers (8) liegenden Stufendiffusor-Elemente(11') einen größeren Eintrittsquerschnitt als die weiter innenliegenden (11) haben. (Fig. 4, 4a).

6. Stoffauflauf nach Anspruch 4, **dadurch gekennzeichnet**, daß die im Randbereich des Turbulenzerzeugers liegenden Stufendiffusor-Elemente (11') einen größeren Austrittsquerschnitt als die weiter innenliegenden (11) haben. (Fig. 6 oder 7).

7. Stoffauflauf nach Anspruch 4, **dadurch gekennzeichnet**, daß die im Randbereich des Turbulenzerzeugers liegenden Stufendiffusor-Elemente (11') einen kürzeren Strömungsweg als die weiter innenliegenden (11) haben. (Fig. 5).

8. Stoffauflauf nach Anspruch 4, **dadurch gekennzeichnet**, daß die im Randbereich des Turbulenzerzeugers liegenden Stufendiffusor-Elemente (11') jeweils eine geringere Stufenanzahl als die weiter innenliegenden (11) haben. (Fig. 5).

9. Stoffauflauf nach Anspruch 4, **dadurch gekennzeichnet**, daß die im Randbereich des Turbulenzerzeugers liegenden Stufendiffusor-Elemente (11') jeweils mindestens einen kleineren Stufensprung als die weiter innenliegenden (11) an entsprechender Stelle haben.

10. Verfahren nach Anspruch 1, **dadurch gekennzeichnet**, daß eine Regelvorrichtung mit mindestens einem Regler zur Ermittlung der am Stoffauflauf einzustellenden Stellgrößen vorhanden ist, daß an der auf dem Sieb (10) gebildeten Bahn eine Messung der Faserorientierung an mehreren über die Breite der Bahn verteilten Stellen erfolgt und daß daraus die über die Abzugsöffnungen (6) abzuführende Suspensionsmenge bestimmt wird, bei der sich die Faserorientierung in der gewünschten Form einstellt.

11. Verfahren nach Anspruch 10, **dadurch gekennzeichnet**,
daß die Messung der Faserorientierung lichtoptisch erfolgt.

12. Verfahren nach Anspruch 1 zur Strömungsführung in einem Stoffauflauf nach einem der Ansprüche 2 bis 8, **dadurch gekennzeichnet**,
daß eine Regelvorrichtung mit mindestens einem Regler zur Ermittlung der am Stoffauflauf einzustellenden Stellgrößen vorhanden ist, daß eine berührungslose Messung der Strahlgeschwindigkeit an mehreren über die Breite der Bahn verteilten Stellen erfolgt und daß daraus die über die Abzugsöffnungen (6) abzuführende Suspensionsmenge bestimmt wird, bei der sich die Faserorientierung in der gewünschten Form einstellt.

## Claims

1. A method for controlling the flow in a headbox for a paper-making machine, in which the headbox is provided with a distributing means (2) connected to a feed line (1) for a pulp suspension, a turbulence generator (8) and a nozzle chamber (3) which leads to an exit nip (4) which points toward the wire (10) of the paper-making machine and extends over a predetermined operating width, from which nip a wide jet of pulp suspension emerges owing to the pressure prevailing in the nozzle chamber during operation,
characterised in that
at the entrance into the nozzle chamber (3) the speed of the pulp suspension is higher in the edge regions than in the regions inbetween (speed profile 5) and that a portion of the suspension present in the nozzle chamber - in particular in the vicinity of the edge - is removed on the lateral edges of the nozzle chamber (3), such that a regular flow profile (7) is formed at the exit from the nozzle chamber, i.e. in the edge region of the exit nip (4).

2. A headbox for performing the method according to Claim 1, characterised in that a hydraulic turbulence generator (8) provided with flow openings is located between the distributing means (2) and before the nozzle chamber (3), and that in order to produce the flow which is more rapid in the lateral nozzle edge region the flow cross-sections of the hydraulic turbulence generator in the edge region cause a lesser pressure drop.

3. A headbox according to Claim 2, characterised in that in order to produce the flow which is more rapid in the lateral nozzle edge region, the surface-related number of the individual flow openings of the turbulence generator (8) is set to be higher in the edge region than in the central region of the turbulence generator.

4. A headbox according to Claim 2 or 3, characterised in that the hydraulic turbulence generator (8) is a stepped-diffusor turbulence generator.

5. A headbox according to Claim 4, characterised in that the stepped-diffusor elements (11') located in the edge region of the turbulence generator (8) have a larger entry cross-section than those (11) lying further in. (Fig. 4, 4a).

6. A headbox according to Claim 4, characterised in that the stepped-diffusor elements (11') located in the edge region of the turbulence generator have a larger exit cross-section than those (11) lying further in. (Fig. 6 or 7).

7. A headbox according to Claim 4, characterised in that the stepped-diffusor elements (11') located in the edge region of the turbulence generator have a shorter flow path than those (11) lying further in. (Fig. 5).

8. A headbox according to Claim 4, characterised in that the stepped-diffusor elements (11') located in the edge region of the turbulence generator each have a lower number of steps than those (11) lying further in. (Fig. 5).

9. A headbox according to Claim 4, characterised in that the stepped-diffusor elements (11') located in the edge region of the turbulence generator each have at least a smaller progression than those (11) lying further in have at the same point.

10. A method according to Claim 1, characterised in that a control means with at least one controller for determining the correcting variables to be set at the headbox is present, that a measurement of the fibre orientation takes place at a plurality of points distributed across the width of the web on the web formed on the wire (10) and that the amount of suspension to be removed via the removal openings (6) at which the fibre orientation appears in the desired form is determined therefrom.

11. A method according to Claim 10, characterised in that the measurement of the fibre orientation takes place photo-optically.

12. A method according to Claim 1 for flow guidance in a headbox according to one of Claims 2 to 8, characterised in that a control means with at least one controller for determining the correcting variables to be set at the headbox is present, that a contact-free measurement of the jet speed takes place at a plurality of points distributed across the width of the web and that the amount of suspension to be removed via the removal openings (6) at which the fibre orientation appears in the desired form is determined therefrom.

## Revendications

1. Procédé de régulation de l'écoulement dans une caisse de tête d'une machine à papier, la caisse de tête étant dotée d'un dispositif de distribution (2), raccordé à un conduit d'alimentation (1) pour une suspension pâteuse, d'un générateur de turbulence (8) et d'une chambre à buses (3), qui mine à une lente de sortie (4) s'étendant sur une largeur de travail prédéterminée, dirigée vers la toile de machine à papier (10), de laquelle ressort un large jet de suspension pâteuse, par suite de la pression régnant dans la chambre à buses pendant le fonctionnement, caractérisé en ce qu'à l'entrée dans la chambre à buses (3), la vitesse de la suspension pâteuse dans les zones de bordure est plus grande que dans les zones intermédiaires (profil de vitesse 5) et en ce que sur les bords latéraux de la chambre à buses (3) une partie de la suspension se trouvant dans la chambre à buses - en particulier à proximité des bords - est évacuée, et ce de façon qu'à la sortie de la chambre à buses, c'est-à-dire dans la zone de bordure de la lente de sortie (4), il se forme un profil d'écoulement (7) régulier.

2. Caisse de tête pour la mise en oeuvre du procédé selon la revendication 1, caractérisée en ce qu'entre le dispositif de distribution (2) et devant la chambre à buses (3) se trouve un générateur de turbulence (8) hydraulique, pourvu d'ouvertures d'écoulement, et en ce que pour produire l'écoulement plus rapide dans la zone de bordure latérale des buses, les sections d'écoulement du générateur hydraulique de turbulence provoquent dans la zone de bordure une perte de charge réduite.

3. Caisse de tête selon la revendication 2, caractérisée en ce que pour produire l'écoulement plus rapide dans la zone de bordure latérale des buses, le nombre rapporté à la surface des différentes ouvertures d'écoulement du générateur de turbulence (8) est choisi plus grand dans la zone de bordure que dans la zone centrale du générateur de turbulence.

4. Caisse de tête selon les revendications 2 ou 3, caractérisée en ce que le générateur de turbulence (8) hydraulique est un générateur de turbulence à diffuseur à gradins.

5. Caisse de tête selon la revendication 4, caractérisée en ce que les éléments de diffuseur à gradins (11'), situés dans la zone de bordure du générateur de turbulence (8), ont une section d'entrée supérieure à celle des éléments situés plus à l'intérieur (11). (Fig. 4, 4a).

6. Caisse de tête selon la revendication 4, caractérisée en ce que les éléments de diffuseur à gradins (11'), situés dans la zone de bordure du générateur de turbulence ont une section de sortie supérieure à celle des éléments situés plus à l'intérieur (11). (Fig. 6 ou 7).

7. Caisse de tête selon la revendication 4, caractérisée en ce que les éléments de diffuseur à gradins (11'), situés dans la zone de bordure du générateur de turbulence ont un parcours d'écoulement plus court que les éléments situés plus à l'intérieur (11). (Fig. 5).

8. Caisse de tête selon la revendication 4, caractérisée en ce que les éléments de diffuseur à gradins (11'), situés dans la zone de bordure du générateur de turbulence ont chacun un nombre de gradins inférieur à celui des éléments situés plus à l'intérieur (11). (Fig. 5).

9. Caisse de tête selon la revendication 4, caractérisée en ce que les éléments de diffuseur à gradins (11'), situés dans la zone de bordure du générateur de turbulence ont chacun au moins un plus petit ressaut de gradin que les éléments situés plus à l'intérieur (11) à l'endroit correspondant.

10. Procédé selon la revendication 1, caractérisé en ce qu'il est prévu un dispositif de régulation comportant au moins un régulateur destiné à déterminer les grandeurs de réglage à régler dans la caisse de tête, en ce que sur la bande formée sur la toile (10) il est procédé à une mesure de l'orientation des fibres en plusieurs points répartis sur la largeur de la bande et en ce qu'à partir de ceci il est déterminé la quantité de suspension à évacuer par les ouvertures d'extraction (6), pour laquelle les fibres s'orientent sous la forme voulue.

11. Procédé selon la revendication 10, caractérisé en ce que la mesure de l'orientation des fibres s'effectue de manière optique.

12. Procédé selon la revendication 1 de guidage de l'écoulement dans une caisse de tête selon l'une des revendications 2 à 8, caractérisé en ce qu'il est prévu un dispositif de régulation comportant au moins un régulateur destiné à déterminer les grandeurs de réglage à régler dans la caisse de tête, en ce qu'il est procédé à une mesure sans contact de la vitesse du jet en plusieurs points répartis sur la largeur de la bande et en ce qu'à partir de ceci il est déterminé la quantité de suspension à évacuer par les ouvertures d'extraction (6), pour laquelle les fibres s'orientent sous la forme voulue.
